# EUROPÄISCHE PATENTSCHRIFT

(11) **EP 0 858 674 B1**
(45) Veröffentlichungstag und Bekanntmachung des Hinweises auf die Patenterteilung: **30.05.2001**
(21) Anmeldenummer: 96937307.5
(22) Anmeldetag: 31.10.1996
(51) Int. Cl.: H01J 49/02, H01J 49/40

(54) **FLUGZEIT-MASSENSPEKTROMETER MIT POSITIONSSENSITIVER DETEKTION**
TIME-OF-FLIGHT MASS SPECTROMETER WITH POSITION-SENSITIVE DETECTION
SPECTROMETRE DE MASSE A TEMPS DE VOL AVEC DETECTEUR SENSIBLE A LA POSITION

(30) Priorität: 03.11.1995 DE 19541089
(43) Veröffentlichungstag der Anmeldung: 19.08.1998
(73) Patentinhaber: Max-Planck-Gesellschaft zur Förderung der Wissenschaften e.V., 80539 München (DE)
(72) Erfinder: BECKER, Uwe, D-12159 Berlin (DE); HEISER, Franz, D-10553 Berlin (DE)
(74) Vertreter: Hertz, Oliver, Dr.
(86) Internationale Anmeldenummer: EP9604732
(87) Internationale Veröffentlichungsnummer: WO9717718

(56) Entgegenhaltungen:
- EP-A- 0 488 067
- US-A- 5 061 850
- REVIEW OF SCIENTIFIC INSTRUMENTS, Bd. 61, Nr. 10 PART 02, 1.Oktober 1990, Seiten 3134-3136, XP000171714 POLLARD J E ET AL: "TIME-RESOLVED MASS AND ENERGY ANALYSIS BY POSITION-SENSITIVE TIME- OF-FLIGHT DETECTION"
- MEASUREMENT SCIENCE AND TECHNOLOGY, Bd. 5, Nr. 12, 1.Dezember 1994, Seiten 1501-1504, XP000493673 ELAND J H D: "SIMPLE TWO-DIMENSIONAL POSITION-SENSITIVE DETECTOR WITH SHORT DEAD- TIME FOR COINCIDENCE EXPERIMENTS" in der Anmeldung erwähnt

## Beschreibung

Die Erfindung betrifft ein Flugzeit-Massenspektrometer mit einem positionssensitivem Detektor, der mindestens einen Elektronenvervielfacher und eine Anodenanordnung zur Detektion der in den Elektronenvervielfachern ausgelösten Elektronen aufweist.

Für das Verständnis der bei der lichtinduzierten Ionisation und anschließenden Dissoziation molekularer Systeme ablaufenden Prozesse ist es notwendig, die Reaktionsprodukte zu identifizieren und deren Energie und Impuls zu bestimmen. Photoionisierte Moleküle zerfallen gewöhnlich in Elektronen und Ionen, die simultan detektiert werden müssen. Die Bestimmung von Energie und Impuls dieser photodissoziierten Fragmente kann beispielweise durch ein Flugzeit-Massenspektrometer mit positionssensitivem Detektor erfolgen, mit denen die Flugzeit und der Auftreffort von den Fragementen bestimmbar sind. Die im Stand der Technik bekannten positionssensitiven Detektoren weisen verschiedene Nachteile auf. Relativ weit verbreitet sind Detektoren auf der Basis von resistiven Anoden, die jedoch im allgemeinen sehr hohe Totzeiten aufweisen, durch die die Zeitauflösung des Systems begrenzt wird. Andere Detektoren bestehen aus einer Matrix aus gekreuzten, und reihen- und spaltenweise untereinander verbundenen Anoden, wie z.B. in der Publikation von J.H.D. Eland in Meas. Sci. Technol. 5, 1501-1504 (1994) dargestellt. Auch bei diesen Detektoren sind die Totzeiten aufgrund der Verwendung von Verzögerungsleitungen zur indirekten Positionsbestimmung aus Signallaufzeitmessungen und digitalen Schaltkreisen für die Zeitmessung hoch.

Aus US-A-5 061 850 ist eine Meßanordnung zur Untersuchung von Teilchenwechselwirkungen bekannt, die einen positionssensitiven Detektor enthält, bei dem vorgesehen ist, Signale für die Zeitmessung am positionssensitiven Detektor abzugreifen.

Es ist daher Aufgabe der vorliegenden Erfindung, ein Flugzeit-Massenspektrometer mit positionssensitivem Detektor mit verbesserter Zeit- und Ortsauflösung anzugeben.

Diese Aufgabe wird durch den Gegenstand von Patentanspruch 1 gelöst. Vorteilhafte Ausführungsformen ergeben sich aus den Unteransprüchen.

Der erfindungsgemäße Detektor besteht aus mindestens einem Elektronenvervielfacher und einer hinter jedem Elektronenvervielfacher angeordneten Anodenmatrix, in der Anoden jeweils zeilen- oder spaltenweise untereinander verbunden sind und jede Zeile bzw. jede Spalte mit je einem Ausgangsanschluß verbunden ist. Durch die Anoden werden die in dem Elektronenvervielfacher ausgelösten Elektronen positionssensitiv detektiert. Die Zeitmessung wird in einer von der Anodenmatrix unabhängigen Einrichtung durchgeführt. Diese Einrichtung kann beispielsweise ein analoger Schaltkreis sein, mit dem sich eine Zeitauflösung von etwa 100 ps erzielen läßt. Dies stellt eine Verbesserung der Zeitauflösung um mehr als einen Faktor 10 gegenüber dem Stand der Technik dar.

Im folgenden wird die Erfindung anhand der Figuren näher erläutert.

Es zeigen:
- Fig. 1: eine schematische Darstellung einer ersten Ausführungsform der Erfindung;
- Fig. 2: eine Prinzipskizze zur Erläuterung der bei der Detektion ablaufenden Vorgänge;
- Fig. 3: eine schematische Darstellung einer weiteren Ausführungsform der Erfindung;
- Fig. 4: ein Blockschaltbild der Ausführungsform nach Fig. 3 ; und
- Fig. 5: ein Beispiel eines Anodenmusters einer Anodenmatrix.

In Fig. 1 ist die prinzipielle Funktionsweise des erfindungsgemäßen Massenspektrometers schematisch und beispielhaft dargestellt. In einer Wechselwirkungszone 12 eines Flugzeit-Massenspektrometers 10 trifft annähernd monochromatische Synchrotronstrahlung SR auf die Moleküle eines Molekularstrahls MB. Die Synchrotronstrahlung kann beispielsweise von einem Synchrotronspeicherring abgegeben und durch ein wellenlängenselektives Element wie einen Gitter- oder Kristallmonochromator 1 geführt werden. Durch die Wechselwirkung der Synchrotronstrahlung mit den Molekülen werden diese ionsisiert und zerfallen gegebenenfalls in einzelne Ionen und Elektronen, von denen die Ionen durch einen am Ende einer Driftröhre 11 angeordneten Detektor 20 orts- und zeitaufgelöst nachgewiesen werden sollen.

In Fig. 2 ist das Meßprinzip schematisch anhand des Zerfalls eines CO-Moleküls dargestellt. Aufgrund der gemessenen Positionen und Zeiten der auf den Detektor 20 auftreffenden Ionen können deren Energie und Impuls kurz nach der Fragmentation bestimmt werden. Der Detektor 20 besteht aus zwei hintereinander angeordneten Vielkanalplatten 21, 22 und der Anodenmatrix 23, die in einem derartigen Abstand von der zweiten Vielkanalplatte 22 angeordnet ist, daß eine in den Vielkanalplatten ausgelöste Elektronenwolke mindestens auf eine Anode trifft. Anstelle von Vielkanalplatten können auch andere Elektronenvervielfacher verwendet werden. Im vorliegenden Fall besteht die Anodenmatrix aus 900 flächigen Anoden, die in 30 Zeilen und 30 Spalten regelmäßig angeordnet sind. Insgesamt besteht die Anodenmatrix also aus 1800 Teilanoden, von denen jeweils zwei Teilanoden eine flächige Anode bilden. Ein Beispiel für die geometrische Form der Teilanoden ist weiter unten unter Bezug auf Fig. 5 erläutert. Die Anoden sind derart angeordnet und dimensioniert, daß Vielkanalplatten oder sog. Microsphere-Platten mit 40 mm Durchmesser verwendet werden können. Die Anoden liegen auf einem um 2800 V höheren Potential als die vordere Seite der ersten Vielkanalplatte 21, die auf -4000 V in Bezug auf Masse liegt. Diese Spannung fokussiert die Elektronenwolke derart, daß sie auf mindestens eine Anode (zwei Teilanoden) trifft. Jeweils entlang jeder Zeile (X) bzw. jeder Spalte (Y) sind die Teilanoden miteinander verbunden und jede Zeile und jede Spalte ist'mit einem Ausgangsanschluß verbunden, so daß insgesamt 60 Drähte aus der Vakuumkammer nach außen geführt werden müssen. Bei jedem Ereignis wird also eine Anode getroffen und je ein Signal auf einer X- und einer Y-Leitung erzeugt. Diese Signale werden zunächst einem Positionsdekodierer 24 zur Feststellung der Position zugeführt. Der Positionsdekodierer 24 spricht an, wenn zwei benachbarte Teilanoden gleichzeitig von der Elektronenwelle getroffen worden sind.

Ein Merkmal der vorliegenden Erfindung ist, daß die Zeitmessung durch Einrichtungen vorgenommen wird, die von der Anodenmatrix und den übrigen Einrichtungen zur Positionsbestimmung unabhängig sind. In Fig. 1 ist das Prinzip der Zeitmessung dargestellt.

Für die Zeitmessung dient eine auf der Rückseite der zweiten Vielkanalplatte 22 (siehe Fig. 2) angebrachte dünne Metallplatte oder eine auf einem Träger aufgebrachte Metallbeschichtung. Die in den Vielkanalplatten ausgelösten Elektronen treten auf ihrem Weg zur Anode im wesentlichen ungehindert durch die Metallplatte. In dieser wird jedoch ein Impuls (nachfolgend als Ionensignal IS bezeichnet) ausgelöst, der für die Zeitmessung verwendet wird. Der Zeitpunkt dieses Impulses gilt als repräsentativ für den Zeitpunkt des Auftreffens der Ionen auf die erste Vielkanalplatte. Als Bezugspunkt wird der Startzeitpunkt der Ionenanalyse genommen. Dies ist bei dem vorliegenden Beispiel der Zeitpunkt der Ionisation durch den in die Wechselwirkungszone eintretenden Synchrotronstrahlungs-Impuls. Als repräsentativ für diesen Zeitpunkt wird das sogenannte Bunchmarker-(BM-)Signal, ein von der Hochfrequenzansteuerung des Synchrotrons abgeleiteter Impuls genommen. Diese beiden Signale werden mehreren Zeit-Amplituden-Wandlern (TAC, Time-To-Amplitude-Converter) zugeführt, deren Ausgangssignal in Analog-Digital-Wandlern (ADC, Analog-Digital-Converter), deren Anzahl der der TACs entspricht, in ein digitales Signal umgewandelt und der Datenacquisitionsschnittstelle 25 zugeführt wird. Das nächste BM-Signal repräsentiert den Stopzeitpunkt der Ionenanalyse und wird daher als Stopsignal den TACs zugeführt, während die Ionensignale den TACs als Startsignale zugeführt werden. Die TACs haben z.B. eine Totzeit von 2,5 *µ*s nach dem Startsignal, während die Synchrotronperiode 200-1000 ns beträgt.

Anstelle der TAC-ADC-Kombination können jeweils auch Einrichtungen verwendet werden, die Zeitgrößen direkt in digitale Signale umwandeln (sog. Time-To-Digital-Converters, TDC).

In Fig. 3 ist eine weitere Ausführungsform der vorliegenden Erfindung dargestellt, bei der zusätzlich die Elektronen durch ein Elektronenspektrometer 50 detektiert werden. Im übrigen wurden für die der Figur 1 entsprechenden Bauelemente die gleichen Bezugszeichen verwendet. Das Elektronenspektrometer 50 enthält eine Driftröhre 51 und einen Elektronendetektor 52, der, wie dargestellt, in ähnlicher Weise aufgebaut sein kann wie der Ionendetektor, also zwei Vielkanal-oder Microsphere-Platten und eine Anode enthalten kann, wobei die Anode des Elektronendetektors auch großflächig ausgeführt sein kann. Bei dieser Ausführungsform wird das Signal des Elektronendetektors (nachfolgend als Elektronensignal ES bezeichnet) als Bezugssignal für die Zeitmessung der Ionenereignisse verwendet, also als Startsignal den TACs zugeführt. Für die Messung der Elektronenflugzeit werden das Elektronensignal und das BM-Signal einem TAC 4 (siehe Fig. 4) zugeführt. Das Elektronensignal wird als Startsignal und das BM-Signal als Stopsignal auf den TAC 4 gegeben. Es wird also stets die Zeitspanne von dem Auftreten des Elektronensignals bis zu demjenigen BM-Signal gemessen, das dem das Elektronensignal verursachenden BM-Signal nachfolgt. Das analoge Signal des TAC 4 wird einem ADC 4 zugeführt und dessen Ausgangssignal wird der Datenacquisitionsschnittstelle 25 zugeführt.

In Fig. 4 sind Einzelheiten der Einrichtung zur Zeitmessung etwas detaillierter dargestellt. Der gezeigte Schaltplan bezieht sich auf die Ausführungsform nach Fig. 3. In den TACs 0-3 werden die Laufzeiten der durch den Ionendetektor nachgewiesenen Ionen gemessen. Sie erhalten das Startsignal von der Anode des Elektronendetektors 52. Im TAC 4 wird die Elektronenlaufzeit bestimmt, in dem wie erwähnt, das Elektronensignal als Startsignal und das dem Synchrotron 70 entnommene BM-Signal des darauffolgenden Zyklus als Stopsignal zugeführt wird. Die Ionensignale, die an der Metallplatte an der Rückseite der zweiten Vielkanalplatte entstehen, werden auf einer Leitung einem schnellen Schalter (MUX) 31 zugeführt, der die Aufgabe hat, die Signale nachfolgend auf die TACs 0-3 zu verteilen. In dem angegebenen Beispiel können demnach ein Elektron und vier Ionen in einem Meßzyklus detektiert werden. Die Anzahl der TACs ist natürlich willkürlich gewählt und kann sehr einfach erweitert werden. Jedem TAC ist ein ADC zugeordnet, der eine Zeitdispersion von 0,1 ns pro Kanal aufweist, die bei geeignet schneller Anstiegszeit der Ionensignale auch kleiner gewählt werden kann und bis auf 30 ps verringert werden kann.

Die Ionen- und Elektronensignale werden, bevor sie dem MUX bzw. den TACs zugeführt werden, von einem Verstärker (nicht dargestellt) um den Faktor 50 bis 100 verstärkt und anschließend jeweils in einem Diskriminator 32 (CFD, Constant Fraction Discriminator) in Normpulse umgewandelt. Damit wird erreicht, daß für Originalpulse mit ähnlicher Form (Anstiegszeit), jedoch unterschiedlicher Höhe die Zeitmessung im TAC zu vergleichbaren Zeitpunkten gestartet wird. Die genaue Wirkungsweise dieses kommerziell verfügbaren Bauelements ist in der Literatur, z.B. in der Dissertation von B. Langer, TU Berlin, 1992, näher beschrieben. Der MUX 31 ist mit dem Positionsdekodierer 24 verbunden und sendet an diesen ein Gate-Triggersignal, um die Zuordnung der gemessenen Zeitsignale mit den gemessenen Ortssignalen zu ermöglichen.

Da die Signale aus den Anodenreihen und -spalten sehr kurze Anstiegszeiten und eine sehr kurze Pulsdauer (Anstiegszeit + Dauer ≤ 5 ns, Amplitude ca. 5 mV) haben, sind sie nicht mehr direkt mit einem Rechner auslesbar. Deshalb ist ein Mustererkennungssystem als schnelle Einheit dazwischen geschaltet, die bei Auftreten einer Elektronenwolke die entsprechende Information der Position in einen sehr schnellen Speicher lädt. Dieser Speicher kann bereits nach 5 ns wieder mit einer neuen Ereignisposition beschrieben werden, so daß die Totzeit für das Auslesen nur von der Geschwindigkeit des schnellen Speichers in diesem Mustererkennungssystem abhängt. Das Mustererkennungssystem ist Teil der Datenacquisitionsschnittstelle 25 und hat außerdem die Aufgabe, die Positionssignale binär zu codieren.

Die Elektronenimpulse sind etwa 2 ns breit und weisen eine Amplitude von 20 mV auf. Die Totzeit des Systems nach den Figuren 3 und 4 nach Detektion eines Elektrons ist durch die Breite der Ionensignale und die Totzeit des MUX 31 bestimmt und ergibt sich zu weniger als 7 ns. Im Prinzip können die Breiten der Signale und die Totzeit des MUX auf jeweils weniger als 1 ns verringert werden. Das System weist daher keine prinzipielle Grenze des kleinstmöglichen Intervalls zwischen zwei Ionenereignissen auf, da im wesentlichen die Breite der Signale entscheidend ist. In dem Fall, daß die verstärkten Signale von den Anodenleitungen durch einen ultraschnellen ADC digitalisiert werden, ist es ebenfalls möglich, zwischen verschiedenen Leitungen zu interpolieren, um eine Ortsauflösung im Bereich 0,1 mm anstelle von 1,5 mm, wie in den gezeigten Beispielen, zu erhalten.

Fig. 5 zeigt ein Beispiel einer im erfindungsgemäßen Spektrometer verwendeten positionssensitiven Anodenmatrix (Ausschnitt). Die Anodenmatrix ist als flächiges Muster gebildet, wobei jede Anode zwei Teilanoden (A, B im rechten Teil der Abbildung vergrößert dargestellt) umfaßt. Die Teilanoden A und B entsprechen jeweils den Sub-Pixeln in x- bzw. y-Richtung. Die Teilanoden A und B sind auf einer Anodenplatte angebracht. Die Teilanoden A sind durch elektrische Verbindungen (nicht dargestellt) auf der Rückseite der Anodenplatte jeweils reihenweise verbunden. Die Teilanoden B sind durch elektrische Verbindungen auf der Vorderseite der Anodenplatte jeweils spaltenweise verbunden. Jeder Reihe bzw. Spalts von Teilanoden ist jeweils ein Ausgangsanschluß zugeordnet, der mit einem schnellen Vorverstärker verbunden ist. Ein besonderer Vorteil der Erfindung. ist, daß die Zuordnung von Ausgangsanschlüssen jeweils an jede Zeile und jede Spalte eine echte Positionsbestimmung ohne Signallaufzeitmessungen in Verzögerungsleitungen ermöglicht. Damit wird die Geschwindigkeit des im erfindungsgemäßen Spektrometer verwendeten positionssensitiven Detektors wesentlich erhöht. Ein weiterer Vorteil besteht darin, daß eine etwaige Vergrößerung der Anodenmatrixfläche zur Anpassung an einen konkreten Meßaufbau nicht etwa zu einer Verlangsamung der Meßvorgänge führt. Ferner wird bei Vergrößerung der Matrixfläche um einen bestimmten Faktor die Leitungszahl lediglich um die Quadratwurzel dieses Faktors vergrößert.

## Patentansprüche

1. Flugzeit-Massenspektrometer mit einem positionssensitivem Detektor (20-24), welcher mindestens einen Elektronenvervielfacher (21,22) und eine regelmäßige Anodenanordnung (23) zur Detektion von in den Elektronenvervielfachern ausgelösten Elektronen aufweist, wobei die Anoden Zeilenanoden und Spaltenanoden umfassen, wobei die in jeder Zeile angeordneten Zeilenanoden jeweils untereinander elektrisch verbunden sind und die in jeder Spalte angeordneten Spaltenanoden jeweils untereinander elektrisch verbunden sind, wobei die Anodenanordnung eine der Anzahl ihrer Zeilen entsprechende Anzahl von ersten Ausgangsanschlüssen und eine der Anzahl ihrer Spalten entsprechende Anzahl von zweiten Ausgangsanschlüssen aufweist und die ersten und zweiten Ausgangsanschlüsse mit einem Positionsdekodierer (24) verbunden sind,
**dadurch gekennzeichnet,** daß
das Flugzeit-Massenspektrometer eine Einrichtung (30-33) zur Bestimmung der Flugzeit geladener Teilchen enthält, die ein Detektorteil, das zur Bereitstellung eines Bezugszeitsignals für das Auftreffen jedes geladenen Teilchens auf dem Elektronenvervielfacher (21,22) eingerichtet ist, und einen Multiplexschalter (31) aufweist, mit dem für jedes geladene Teilchen das jeweilige Bezugszeitsignal auf jeweils eine Zeitschaltung einer Gruppe von Zeitschaltungen (30) verteilbar ist, wobei der Positionsdekodierer (24) zur Positionsbestimmung unabhängig von den Bezugszeitsignalen eingerichtet ist.

2. Flugzeit-Massenspektrometer nach Anspruch 1, **dadurch gekennzeichnet,** daß die Einrichtung (30-33) durch ein einen Startzeitpunkt einer Messung repräsentierendes Startsignal (BM, ES) und ein durch das Auftreffen geladener Teilchen auf den Elektronenvervielfacher (21, 22) hervorgerufenes Stopsignal (IS) steuerbar ist.

3. Flugzeit-Massenspektrometer nach Anspruch 2, **dadurch gekennzeichnet,** daß die Einrichtung (30-33) mindestens einen Zeit-Digital-Wandler (TDC) oder mindestens einen Zeit-Amplituden-Wandler (30) enthält, der zwei Eingangsanschlüsse für die Zuführung der Signale (BM, ES; IS) und einen mit einem Analog-Digital-Wandler (33) verbundenen Ausgangsanschluß enthält.

4. Flugzeit-Massenspektrometer nach Anspruch 3, **dadurch gekennzeichnet,** daß die Einrichtung (30-33) mindestens zwei Zeit-Amplituden-Wandler (30) und einen Schalter (31) enthält, der einen Eingangsanschluß für die Zuführung des IS-Signals und eine Vielzahl von mit je einem Eingangsanschluß der Zeit-Analog-Wandler verbundenen Ausgangsanschlüssen aufweist, und der Schalter (31) so beschaffen ist, um nachfolgende IS-Signale eines Meßzyklus auf die Ausgangsanschlüsse zu verteilen.

5. Flugzeit-Massenspektrometer nach einem der vorhergehenden Ansprüche, **dadurch gekennzeichnet,** daß die Elektronenvervielfacher (21, 22) und die Anoden der Anodenmatrix (23) derart mit elektrischen Potentialen belegt sind, daß die in den Elektronenvervielfachern ausgelöste Elektronenwolke mindestens auf ein Paar benachbarter Zeilen- und Spaltenanoden trifft.

6. Flugzeit-Massenspektrometer nach einem der Ansprüche 2 bis 5, **dadurch gekennzeichnet,** daß der Startzeitpunkt durch den Zeitpunkt der Ionisation der zu untersuchenden Moleküle durch einen Strahlungsimpuls elektromagnetischer Synchrotronstrahlung gegeben ist und das Startsignal (BM) ein von der Hochfrequenzansteuerung des Synchrotrons abgeleitetes Signal ist.

7. Flugzeit-Massenspektrometer nach einem der Ansprüche 1 bis 4, **gekennzeichnet durch** ein Elektronenspektrometer (50) mit einem Elektronendetektor (52) zur Bereitstellung des Startsignals (ES) .

8. Flugzeit-Massenspektrometer nach Anspruch 7, **gekennzeichnet durch** einen Zeit-Analog-Wandler (60) mit zwei Eingangsanschlüssen für die unabhängige Zuführung der Signale (BM; ES) und einen mit einem Analog-Digital-Wandler (61) verbundenen Ausgangsanschluß zur koinzidenten Aufnahme sowohl der Elektronen- als auch der Ionensignale.

9. Flugzeit-Massenspektrometer nach einem der vorhergehenden Ansprüche, **dadurch gekennzeichnet,** daß die Elektronenvervielfacher (21, 22) Microsphere-Platten oder Vielkanalplatten sind.

## Claims

1. Time-of-flight mass spectrometer with a position-sensitive detector (20-24) which has at least one electron multiplier (21,22) and a regular anode arrangement (23) to detect electrons released in the electron multipliers, the anodes comprising line anodes and column anodes, the line anodes arranged in each line being respectively electrically connected to one another and the column anodes arranged in each column being respectively electrically connected to one another, the anode arrangement having a number of first output terminals corresponding to the number of its lines and a number of second output terminals corresponding to the number of its columns, and the first and second output terminals being connected to a position decoder (24),
**characterised in that**
the time-of-flight mass spectrometer contains a device (30-33) for determining the time of flight of charged particles, which device has a detector part, which is arranged to make available a reference time signal for the impact of each charged particle on the electron multiplier (21,22), and a multiplex switch (31), by means of which, for each charged particle, the respective reference time signal may be distributed to respectively one time circuit of a group of time circuits (30), the position decoder (24) being arranged to determine position independently of the reference time signals.

2. Time-of-flight mass spectrometer according to claim 1, **characterised in that** the device (30-33) may be controlled by a start signal (BM,ES) representing a starting time of a measurement and a stop signal (IS) produced by the impact of charged particles on the electron multiplier (21,22).

3. Time-of-flight mass spectrometer according to claim 2, **characterised in that** the device (30-33) has at least one time-to-digital converter (TDC) or at least one time-to-amplitude converter (30), which contains two input terminals for the supply of the signals (BM,ES; IS) and an output terminal connected to an analogue-to-digital converter (33).

4. Time-of-flight mass spectrometer according to claim 3, **characterised in that** the device (30-33) contains at least two time-to-amplitude converters (30) and a switch (31), which has an input terminal for the supply of the IS signal and a large number of output terminals each connected respectively to one input terminal of the time-to-analogue converter, and the switch (31) is designed to distribute subsequent IS signals of a measuring cycle to the output terminals.

5. Time-of-flight mass spectrometer according to one of the preceding claims, **characterised in that** the electron multipliers and the anodes of the anode matrix (23) are occupied with electrical potentials in such a way that the cloud of electrons released in the electron multipliers strikes a pair of adjacent line and column anodes.

6. Time-of-flight mass spectrometer according to one of claims 2 to 5, **characterised in that** the starting time is determined by the time of ionisation of the molecule to be examined through a radiation impulse of electromagnetic synchrotron radiation, and the start signal (BM) is a signal derived from the high-frequency actuation of the synchrotron.

7. Time-of-flight mass spectrometer according to one of claims 1 to 4, **characterised by** an electron spectrometer (50) with an electron detector (52) to make the start signal (ES) available.

8. Time-of-flight mass spectrometer according to claim 7, **characterised by** a time-to-analogue converter (60) with two input terminals for the independent supply of the signals (BM; ES) and an output terminal, connected to an analogue-to-digital converter (61), for the coincident reception both of the electron and the ion signals.

9. Time-of-flight mass spectrometer according to one of the preceding claims, **characterised in that** the electron multipliers (21,22) are microsphere plates or multichannel plates.

## Revendications

1. Spectromètre de masse à mesure du temps de vol comportant un détecteur de position (20-24) qui comporte au moins un multiplicateur d'électrons (21,22) et un ensemble d'anodes régulier (23) pour la détection des électrons libérés dans les multiplicateurs d'électrons (21,22), les anodes constituant des anodes de rangée et des anodes de colonne, les anodes de rangée situées dans chaque rangée étant respectivement connectées électriquement les unes aux autres tandis que les anodes de colonne disposées dans chaque colonne sont respectivement connectées électriquement les unes aux autres, l'ensemble d'anodes comprenant un nombre de premières bornes de sortie correspondant au nombre de ses rangées et un nombre de secondes bornes de sortie correspondant au nombre de ses colonnes, les première et seconde bornes de sortie étant connectées à un décodeur de position (24), caractérisé en ce que le spectromètre de masse à mesure du temps de vol comprend un dispositif (30-33) pour la détermination du temps de vol de particules chargées lequel comporte une partie formant détecteur qui est agencée pour délivrer un signal de temps de référence pour l'impact de chaque particule chargée sur le multiplicateur d'électrons (21,22) et un commutateur multiplex (31) au moyen duquel, pour chaque particule chargée, le signal de temps de référence respectif peut être distribué à un montage de mesure du temps d'un groupe de montages (30), le décodeur de position (24) prévu pour la détermination des positions étant agencé d'une manière indépendante des signaux du temps de référence.

2. Spectromètre de masse à mesure du temps de vol suivant la revendication 1 caractérisé en ce que le dispositif (30-33) peut être commandé par un signal de départ (BM, ES) représentant l'instant de départ d'une mesure et par un signal d'arrêt (IS) produit par l'impact de particules chargées sur le multiplicateur d'électrons (21,22).

3. Spectromètre de masse à mesure du temps de vol suivant la revendication 2 caractérisé en ce que le dispositif (30-33) comporte au moins un convertisseur temps/signal numérique (TDC) ou au moins un convertisseur temps/amplitude (30) qui comprend deux bornes d'entrée pour l'application des signaux (BM, ES; IS) et une borne de sortie connectée à un convertisseur analogique/numérique (33).

4. Spectromètre de masse à mesure du temps de vol suivant la revendication 3 caractérisé en ce que le dispositif (30-33) comporte au moins deux convertisseurs temps/amplitude (30) et un commutateur (31) qui comprend une borne d'entrée pour l'application du signal (IS) et une pluralité de bornes de sortie connectées des bornes d'entrée respectives des convertisseurs temps/amplitude et en ce que le commutateur (31) est conçu de manière à répartir des signaux (IS) suivants d'un cycle de mesure sur les bornes de sortie.

5. Spectromètre de masse à mesure du temps de vol suivant l'une des revendications précédentes caractérisé en ce que le multiplicateur d'électrons (21,22) et les anodes de la matrice d'anodes (23) sont portés à des potentiels électriques tels que les nuages d'électrons produits dans les multiplicateurs d'électrons (21,22) viennent frapper au moins une paire d'anodes de rangée et de colonne voisines.

6. Spectromètre de masse à mesure du temps de vol suivant l'une quelconque des revendications 2 à 5 caractérisé en ce que l'instant de départ est donné par l'instant de l'ionisation des molécules soumises à la recherche sous l'effet d'une impulsion d'un rayonnement synchrotron électromagnétique et le signal de départ (BM) est un signal dérivé à partir de la commande haute fréquence du synchrotron.

7. Spectromètre de masse à mesure du temps de vol suivant l'une quelconque des revendications 1 à 4 caractérisé en ce qu'il comporte un spectromètre d'électrons (50) avec un détecteur d'électrons (52) pour la production du signal de départ (ES).

8. Spectromètre de masse à mesure du temps de vol suivant la revendication 7 caractérisé en ce qu'il comporte un convertisseur temps/signal analogique (60) ayant deux bornes d'entrée pour l'application indépendante des signaux (BM, ES) et une borne de sortie connectée à un convertisseur analogique/numérique (61) pour la réception coïncidante aussi bien des signaux des électrons que des signaux des ions.

9. Spectromètre de masse à mesure du temps de vol suivant l'une des revendications précédentes caractérisé en ce que les multiplicateurs d'électrons (21,22) sont des plaques à microsphères ou des plaques à plusieurs canaux.
